# EUROPÄISCHE PATENTSCHRIFT

(11) **EP 0 848 122 B1**
(45) Veröffentlichungstag und Bekanntmachung des Hinweises auf die Patenterteilung: **30.07.2003**
(21) Anmeldenummer: 97121134.7
(22) Anmeldetag: 02.12.1997
(51) Int. Cl.: E05B 47/06, E05B 49/00, E05B 35/12

(54) **Nachrüstbares Betätigungselement und Sicherungssystem mit Betätigungselement**
Retrofitable actuator and security system with actuator
Elément d'actionnement rétroadaptable et système de sécurité avec élément d'actionnement

(30) Priorität: 13.12.1996 DE 19652067
(43) Veröffentlichungstag der Anmeldung: 17.06.1998
(73) Patentinhaber: QUANTE AG, 42109 Wuppertal (DE); IKON GmbH Präzisionstechnik, 14167 Berlin (DE)
(72) Erfinder: Bohle, Klaus, 46238 Bottrop (DE); Korte, Ralf, 45549 Sprockhövel (DE); Schlüter, Dietrich, 46284 Dorsten (DE); Suckow, Bernd, 14089 Berlin (DE)
(74) Vertreter: Füchsle, Klaus, Dipl.-Ing.

(56) Entgegenhaltungen:
- EP-A- 0 743 411
- EP-A- 0 794 306
- WO-A-96/23120
- CA-A- 2 096 380
- DE-C- 4 302 835
- FR-A- 2 694 325

## Beschreibung

### Technisches Gebiet

Die Erfindung betrifft ein nachrüstbares Betätigungs**system** und ein Sicherungssystem mit einem Betätigungs**system**, die insbesondere für die Tür eines Gehäuses, beispielsweise eines Verzweigergehäuses der Telekommunikations- und Datentechnik, verwendet werden können.

Bei einer Vielzahl von betrieblichen und privaten Einrichtungen besteht die Notwendigkeit, nicht nur einzelne Räume, sondern auch Schränke, Gehäuse und ähnliches durch Schließsysteme vor fremdem und unberechtigten Zugang zu sichern. Insbesondere sind auf dem Gebiet der Telekommunikations- und Datentechnik die Verbindungen von Kabeln oder Datenleitungen derart unterzubringen und zu verschließen, daß Veränderungen an den Verbindungen durch unberechtigte Personen ausgeschlossen werden können. Hierzu ist es oft nicht ausreichend, ein Schließsystem vorzusehen, das durch einen Schlüssel betätigt wird und mit einem Verriegelungsmechanismus verbunden ist, der bei verschlossenem Zustand des Schließsystems das Öffnen der Tür des Gehäuses oder ähnlichem verhindert. Bekanntermaßen können die Schlüssel derartiger Schließsysteme nämlich leicht verlorengehen, so daß nicht zuverlässig ausgeschlossen werden kann, daß Personen, die unberechtigt im Besitz eines Schlüssels sind, Zugang zu dem zu sichernden Gehäuse erhalten. Ferner ist es in bestimmten Fällen wünschenswert, die Öffnungsvorgänge und die öffnenden Personen zu erfassen.

### Stand der Technik

Die EP 0 743 411 A2 beschreibt eine Schließvorrichtung, deren Schlüssel einen als Transponder ausgebildeten Codegeber aufweist. Im Zylindergehäuse des Schließzylinders befindet sich ein Aktuator, eine Transponderleseeinrichtung und eine Energieversorgungseinrichtung. Bei dem Vorliegen eines positiven Signals seitens des Transponders wird ein Sperrorgan verschoben, so dass der Zylinderkern entsperrt ist.

Die CA 2,096,380 A1 offenbart eine gesicherte TürBetätigungseinrichtung, bei welcher ein Alarm ausgelöst wird, wenn die Öffnung nicht durch eine geeignete Fernsteuerung erfolgt.

Gemäß der WO 96/23120 wird bei einem drehbaren Betätigungselement in dem Fall, dass ein positives Zugangssignal vorliegt, ein Stift derart verschoben, dass er mit einem Element, das mit einer Verriegelung verbunden ist, in Eingriff kommt, so dass die Verriegelung entriegelt werden kann.

Für eine verbesserte Sicherung des Schließsystems einer Gehäusetür ist es aus der DE 43 02 835 C1 bekannt, eine Verriegelungsvorrichtung vorzusehen, die für einen Riegel, der in einer geeigneten Stellung die Öffnung einer Gehäusetüre verhindert, zwei Betätigungsstufen aufweist. Zum Entriegeln des Riegels muß eine Bedienperson zunächst beispielsweise mit Hilfe eines Schlüssels die erste Betätigungsstufe des Riegels aktivieren, in der sich der Riegel weiterhin in einer Stellung befindet, in der das Öffnen der Gehäusetür verhindert wird. In einem zweiten Schritt wird beispielsweise mittels einer codierten Karte, über welche die Bedienperson neben dem Schlüssel verfügen muß, die zweite Betätigungsstufe aktiviert, in der über eine Kommunikations- und Datenleitung von einer Zentrale aus eine Identifikationskontrolle des Bedieners durchgeführt wird, und dann die Fernentriegelung des Riegels erfolgt. Das Öffnen der Gehäusetür ist somit erst nach Durchführung der Fernentriegelung möglich.

Dieses bekannte System bietet zwar eine gewisse Verbesserung bei der Sicherheit gegen unerlaubten Zugang zu einem Gehäuse, beispielsweise eines Kabelverzweigers. Es ist jedoch dahingehend nachteilig, daß eine Fernentriegelung von einer Bedienungszentrale notwendig ist, zu der entsprechende Kommunikations- und Datenleitungen vorgesehen sein müssen. Ferner ist bei diesem System gemäß dem Stand der Technik eine Öffnung mit einer Steckbuchse oder eine Öffnung für ein Kartenlesegerät erforderlich. Schließlich sind die beiden Betätigungsstufen des Riegels voneinander abhängig, und die Betätigung muß notwendigerweise in der dargelegten Art zweistufig erfolgen. Somit muß dieses System als ganzes verwendet werden, um ein vorhandenes Schließsystem zu ersetzen, und insbesondere ist es nicht dafür geeignet, ein bereits vorhandenes Schließsystem ohne Nacharbeit an der Türe um eine zusätzliche Sicherheitsfunktion zu ergänzen.

In Anbetracht dieser Nachteile der im Stand der Technik bekannten Sicherungssysteme liegt der Erfindung die Aufgabe zugrunde, ein Betätigungssystem und ein Sicherungssystem mit einem Betätigungssystem zu schaffen, die einfach aufgebaut sind, für eine zuverlässige Sicherung gegen unerlaubten Zutritt sorgen und die sich ferner für die Nachrüstung eines bereits vorhandenen Schließ- und/oder Verriegelungssystems eignen.

### Darstellung der Erfindung

Diese Aufgabe wird durch ein nachrüstbares Betätigungssystem gemäß dem Anspruch 1 erreicht. Ein erfindungsgemäßes Sicherungssystem mit einem Betätigungssystem ist im Anspruch **13** beschrieben.

Das nachrüstbare Betätigungssystem gemäß der Erfindung weist im einzelnen ein Betätigungselement, einen Codeträger, vorzugsweise einen Chip, und ein Lesesystem zum berührungslosen Lesen des Codeträgers auf. Das Lesesystem ist im Bereich des Betätigungselements oder der Verriegelung anbringbar, mit dem das erfindungsgemäße Betätigungselement kombinierbar ist. Ferner ist eine Auswerteeinheit vorhanden, in der Zugangsberechtigungscodes gespeichert sind, und die mit dem Lesesystem verbunden ist und die auf dem Codeträger gespeicherte Information auswertet, mit den Zugangsberechtigungscodes vergleicht und bei positivem Ergebnis einen Sperrmechanismus entsperrt. Der genannte Sperrmechanismus ist derart im Bereich des Betätigungselements angebracht oder im Bereich des Betätigungselements oder der Verriegelung anbringbar, daß er in einer Sperrstellung eine Bewegung des Betätigungselements und/oder der Verriegelung sperrt.

Gemäß der Erfindung ist somit die zusätzliche Sicherungsfunktion in Form des Sperrmechanismus von der Verriegelung und/oder dem Schließsystem weitgehend entkoppelt. Folglich ist das erfindungsgemäße Betätigungssystem ohne weiteres mit einer Verriegelung und/oder einem Schließsystem kombinierbar, das bereits an der Tür eines Gehäuses vorhanden ist. Eine bestehende Einrichtung kann also mit wenig Aufwand um eine Sicherungsfunktion ergänzt werden, indem das erfindungsgemäße, nachrüstbare Betätigungselement ein vorhandenes Betätigungselement ohne einen zusätzlichen Sperrmechanismus ersetzt. Das erfindungsgemäße, nachrüstbare Betätigungselement weist hierbei dieselben Schnittstellen zu den Einrichtungen an der vorhandenen Verriegelung auf, wie das Betätigungselement ohne Sicherungsfunktion, so daß keine aufwendigen Umbauarbeiten an der Tür oder der Verriegelung erforderlich sind.

Im einzelnen erfolgt die Betätigung eines unter Umständen vorhandenen Schließsystems mit Hilfe eines Schlüssels oder ähnlichem unabhängig von der Betätigung des Sperrmechanismus, der einen Bestandteil des erfindungsgemäßen, nachrüstbaren Betätigungselements darstellt. Wie erwähnt, sperrt der Sperrmechanismus bei entsprechender Anbringung im Bereich des Betätigungselements und/oder der Verriegelung eine Bewegung des Betätigungselements oder der Verriegelung und verhindert somit in der sperrenden Stellung eine Betätigung der entsprechenden Verriegelungseinrichtung unabhängig von dem Entriegeln der genannten Systeme durch einen dazugehörigen Schlüssel.

Dadurch, daß erfindungsgemäß als ein Bestandteil des Betätigungs**systems** eine Auswerteeinheit vorgesehen ist, die nicht notwendigerweise mit einer Zentralstation verbunden sein muß, kann mit vergleichsweise geringem konstruktiven Aufwand eine Überprüfung der Zugangsberechtigung erfolgen. Durch diese gewissermaßen dezentrale Anordnung der Auswerteeinheit sind Kommunikations- oder Datenleitungen zu einer Zentralstation entbehrlich. Ferner ist aufgrund des einfachen Aufbaus des erfindungsgemäßen Betätigungselements aus wenigen Einzelkomponenten eine vorhandene Verriegelung jederzeit mit dem beschriebenen Betätigungselement nachrüstbar.

Für den beschriebenen Codeträger des erfindungsgemäßen Betätigungselements wird ein Chip bevorzugt. Für diese Funktion eignen sich jedoch jegliche Bauelemente, deren gespeicherte Information von einem geeigneten Lesesystem erfaßt werden kann. Hierbei ist es insbesondere denkbar, daß das Lesesystem ein permanentes Magnetfeld aufbaut, von dem der Chip oder ein sonstiger Codeträger angeregt wird. Diese Anregung des Codeträgers beeinflußt das Magnetfeld des Lesesystems, und diese Veränderung des von dem Lesesystem erzeugten Magnetfelds wird von dem Lesesystem registriert. Aus der Art der Veränderung kann das Lesesystem den auf dem Codeträger gespeicherten Code entnehmen, so daß ihn die Auswerteeinheit mit den gespeicherten Zugangsberechtigungscodes vergleichen kann. Auf diese Weise ist dezentral und mit geringem Aufwand eine Kontrolle zur Sicherung eines Schließ- oder Verriegelungs**systems** möglich.

Das erfindungsgemäße Betätigungssystem weist ferner ein eigenes Schließsystem auf. In dieser Ausführungsform wird somit ein vorhandenes Betätigungselement zusammen mit dem darin ausgebildeten Schließsystem durch das erfindungsgemäße Betätigungselement mit einem Schließsystem und dem erfindungsgemäßen Sperrmechanismus ersetzt. Bevorzugt ist das Schließsystem als Profilzylinder-, Profil-Halbzylinderschloß

oder als Schloß mit Scheibenzuhaltung ausgebildet. In dieser Ausführungsform ist es vorteilhaft, wenn der Sperrmechanismus des erfindungsgemäßen Betätigungselements in der Sperrstellung eine Drehung des Schließsystems selbst verhindert. Der Sperrmechanismus kann jedoch auch derart angebracht sein, daß er eine Betätigung des Betätigungselements sperrt.

Ferner ist der Sperrmechanismus elektromechanisch betätigbar. Insbesondere ist vorgesehen, den Sperrmechanismus bipolar elektromechanisch betätigbar zu gestalten, so daß dieser nur für den Schaltvorgang eine angelegte Energie benötigt. Durch diese Maßnahme kann die Zuverlässigkeit des erfindungsgemäßen Betätigungselements in zweckmäßiger Weise erhöht werden.

Bevorzugte Ausführungsformen des erfindungsgemäßen **Betätigungssystems** sind in den Ansprüchen 2 bis **12** beschrieben.

Für den bevorzugten Einsatz des erfindungsgemäßen, nachrüstbaren Betätigungselements im Bereich der Gehäuse in der Telekommunikationstechnik wird bevorzugt, daß das Betätigungselement in Form einer Griffmuschel, vorzugsweise mit einer Kurbelscheibe, in Form eines Schwenkhebels, eines Knebelgriffs oder eines Drehknebels ausgebildet ist. In den genannten Ausführungsformen ist das nachrüstbare Betätigungselement in vorteilhafter Weise dafür geeignet, die genannten Betätigungselemente, die bisher ohne den erfindungsgemäßen, zusätzlichen Sperrmechanismus verwendet wurden, zu ersetzen, und somit das Schließ- und Verriegelungssystem eines entsprechenden Gehäuses um eine zusätzliche Sicherung zu ergänzen. Wie erwähnt, weist das erfindungsgemäße Betätigungselement in den genannten Ausführungsformen die gleichen Schnittstellen zu den an der Tür des Gehäuses vorhandenen Bauteilen auf, so daß ohne aufwendige Umrüstarbeiten die Nachrüstung mit einem Betätigungselement mit Sperrmechanismus ermöglicht wird.

Für das Lesesystem wird bevorzugt, daß es im Bereich eines Griffes des Betätigungselements angebracht ist. Durch die Möglichkeit, das Lesesystem zum Lesen des Codeträgers in diesem Bereich anzuordnen, wird die Bedienungsfreundlichkeit des im Bereich einer vorhandenen Verriegelung angebrachten Betätigungselements weiter erhöht, da im Rahmen der Betätigung des Schließsystems durch einen Schlüssel gewissermaßen mit der gleichen Bewegung das Heranführen des Codeträgers an das Lesesystem zum Erfassen der gespeicherten Information möglich ist.

Für die konstruktive Ausgestaltung des Sperrmechanismus hat es sich als vorteilhaft erwiesen, diesen z.B. mit einem Zylinderbolzen und/oder einem Haken zu versehen.

Für den Sperrmechanismus wird ferner bevorzugt, daß dieser derart ausgeführt ist, daß er bei einem Stromausfall in eine definierte Schaltstellung übergeht. Dadurch kann ebenfalls erreicht werden, daß auch bei einer derartigen Störung ein zuverlässiger Betrieb und insbesondere bei geeigneter Schaltung eine zuverlässige Sicherung durch das Betätigungselement gemäß der Erfindung gewährleistet ist.

Obwohl es, wie erwähnt, für das erfindungsgemäße Betätigungselement nicht erforderlich ist, kann es dennoch vorteilhaft sein, wenn dieses zusätzlich eine Übertragungseinheit aufweist. In diesem Fall ist die Übertragungseinheit mittels einer Einrichtung zur Datenfernübertragung, wie z.B. einer Doppelader, mit einer zentralen Station verbunden. Hierdurch wird ermöglicht, daß die Auswerteeinheit von der zentralen Station mittels der Datenfernübertragung programmierbar ist. Somit können beispielsweise zentral die Zugangsberechtigungscodes für verlorengegangene Codeträger gelöscht oder gesperrt werden. Ebenso können Codes hinzugefügt werden. Ferner wird in diesem Fall bevorzugt, daß die Auswerteeinheit die Zeiten und Codes der durchgeführten Betätigungsvorgänge speichert, so daß diese in vorteilhafter Weise von der Übertragungseinheit an die zentrale Station übermittelt werden können. Somit wird ermöglicht, daß sämtliche Öffnungs- und Schließvorgänge des Betätigungselements registriert werden und kontrolliert werden können. Hierbei ist für eine derartige Fernspeisung, d.h. für die Stromversorgung für den Sperrvorgang und die Ermöglichung der Datenfernübertragung, nur eine Doppelader erforderlich.

Für den Codeträger wird in diesem Fall bevorzugt, daß dieser in einen Schlüssel für das Schließsystem des Betätigungselements integrierbar ist. Dadurch kann für einen Bediener ein unnötiger Mehraufwand durch die Notwendigkeit, neben einem Schlüssel einen Codeträger mitführen zu müssen, vermieden werden.

Ferner hat es sich als vorteilhaft erwiesen, den Schlüssel derart auszubilden, daß an seinem Schlüsselbart ein Antennenbereich zur Übertragung der codierten Information vorhanden ist. Besonders vorteilhaft ist diese Ausführungsform gestaltet, wenn das Lesesystem einen Teil des Schließsystems des erfindungsgemäßen Betätigungselements bildet. Auf diese Weise kann eine zuverlässige Sicherung des nachzurüstenden Gehäuses mit einem äußerst geringen Betätigungsaufwand kombiniert werden.

Ein Sicherungssystem gemäß der Erfindung, mit dessen Hilfe eine Tür oder Zugangsöffnung eines Gehäuses oder Schrankes gegen unberechtigten Zugang gesichert werden kann, weist neben dem beschriebenen Betätigungselement eine Einrichtung zur Erfassung einer Öffnung einer Tür und/oder eines Gehäuses, an der das Betätigungselement angebracht ist, auf. Für diese Einrichtung werden ein Türkontaktschalter und/oder eine Fotodiode und/oder ein Erschütterungsmelder bevorzugt. In Kombination mit der vorangehend beschriebenen Übertragungseinheit können folglich Öffnungsvorgänge der Tür erfaßt werden, so daß ein Abgleich erfolgen kann, ob dem Öffnungsvorgang das Erfassen eines korrekten Zugangsberechtigungscodes von dem Codeträger vorangegangen ist. Sollte dies nicht der Fall sein, dann handelt es sich beispielsweise um ein gewaltsames Öffnen der Türe, so daß in diesem Fall ein Alarm ausgelöst werden kann. Für den Fall, daß die Öffnung durch eine berechtigte Person erfolgte, kann der Zeitpunkt der Öffnung erfaßt werden, so daß nachvollzogen werden kann, zu welchen Zeitpunkten durch die einzelnen Zugangsberechtigungscodes ein Öffnungsvorgang durchgeführt wurde.

Gemäß einem weiteren Aspekt der Erfindung wird durch das Nachrüsten eines Gehäuses mit zumindest einem erfindungsgemäßen Betätigungselement ein Gehäuse geschaffen, das neben geeigneten Verriegelungseinrichtungen, wie z.B. einer Verriegelungszunge und/oder einem Schließgestänge das erfindungsgemäße Betätigungselement aufweist. Dieses ist, wie erwähnt, mit dem zusätzlichen Sperrmechanismus versehen, so daß durch die unabhängig voneinander erforderliche Entsperrung des Sperrmechanismus und das Aufschließen eines Schließsystems eine erhöhte Sicherheit gegen unberechtigten Zugang bei einem derartigen Gehäuse erreicht wird.

### Kurze Beschreibung der Zeichnungen

Nachfolgend wird die Erfindung anhand von in den Zeichnungen dargestellten Ausführungsbeispielen näher erläutert. Es zeigen:
- Fig. 1: eine Draufsicht eines erfindungsgemäßen Betätigungselements in einer ersten Ausführungsform; und
- Fig. 2: eine Schnittansicht eines an der Tür eines Gehäuses angebrachten erfindungsgemäßen Betätigungselements in einer zweiten Ausführungsform.

### Beschreibung bevorzugter Ausführungsformen der Erfindung

In Fig. 1 ist als ein Ausführungsbeispiel der Erfindung eine Kurbelscheibe 12 dargestellt, die beim Einbau mit einer (in Fig. 2 dargestellten) Griffmuschel 10 kombiniert wird.. In der Draufsicht gibt die äußere Kreislinie den Umriß der Griffmuschel 10 an, während die gemäß der Darstellung von Fig. 1 "hinter" der Griffmuschel 10 angeordnete Kurbelscheibe 12 größtenteils von der Griffmuschel 10 verdeckt wird. Im einzelnen ist von der Kurbelscheibe 12 in deren linken Bereich eine Verriegelungszunge 14 und in deren rechten oberen Bereich eine Betätigungsnase 16 zu erkennen. Diese Elemente entsprechen den Merkmalen einer Standard-Kurbelscheibe.

Bei Verwendung der gezeigten Kurbelscheibe 12 mit einem getrennten Schließsystem dient die Betätigungsnase 16 dem Eingriff mit einem (nicht dargestellten) Hebel, der an einem getrennten Schließsystem angebracht ist und beim Aufschließen des Schlosses betätigt wird. Es sei an dieser Stelle darauf hingewiesen, daß das erfindungsgemäße Betätigungselement in Form der Griffmuschel 10 und der Standard-Kurbelscheibe 12 aufgrund dieses Merkmals vielseitig verwendbar ist, und beispielsweise auch dazu verwendet werden kann, ein mit den gleichen Schnittstellen versehenes Betätigungselement an einem vorhandenen Gehäuse zu ersetzen, um dieses mit einer zusätzlichen Sicherungsfunktion zu versehen, wie nachfolgend beschrieben wird.

Bei der in Fig. 1 dargestellten Ausführungsform des erfindungsgemäßen Betätigungselements ist das Schließsystem jedoch in die Anordnung bestehend aus Griffmuschel 10 und Kurbelscheibe 12 integriert. Insbesondere befindet sich etwa in der Mitte der Kurbelscheibe 12 ein Schließsystem 18, beispielsweise in Form eines Schlosses mit Scheibenzuhaltung, mit einer (schematisch dargestellten) Schlüsselöffnung 20. Das Schließsystem 18 ist an der Tür des zu versperrenden Gehäuses abgestützt und verhindert durch den Eingriff einer Nase 22 mit einem Vorsprung 24 an der Kurbelscheibe 12 die Drehung der Griffmuschel 10 und der daran angebrachten Kurbelscheibe 12. Es ist anzumerken, daß in der in Fig. 1 gezeigten Ausrichtung der Kurbelscheibe 12 die Verriegelungszunge 14 mit einem Rand der Gehäuseöffnung in Eingriff steht, so daß erst nach einem Verdrehen der Kurbelscheibe 12 (im gezeigten Fall in Richtung des Uhrzeigersinns) eine Öffnung der Tür ermöglicht wird, an der die Griffmuschel 10 mit der Kurbelscheibe 12 drehbar angebracht ist. Wie nachfolgend genauer erläutert wird, sind an der Kurbelscheibe 12 ferner Schließgestänge angebracht.

Bei der im Stand der Technik üblichen Kombination aus Griffmuschel 10 und Kurbelscheibe 12, die mittels der Nase 22 durch das Schließsystem 18 verriegelt werden, genügt somit die Entsperrung des Schlosses 18, um ein Verdrehen der Kurbelscheibe 12 und eine Öffnung der Gehäusetüre zu ermöglichen. Um die Sicherheit gegen unberechtigten Zugang zu einem Gehäuse zu erhöhen, ist die in Fig. 1 dargestellte Kurbelscheibe 12 ferner mit einem Sperrmechanismus 26 versehen. Dieser ist an der Kurbelscheibe 12 angebracht und weist in dem gezeigten Fall einen Zylinderbolzen 28 auf, der in der (in Fig. 1 dargestellten) gesperrten Stellung mit der Nase 22 des Schließsystems 18 in Eingriff steht. Durch diesen Eingriff wird ein Entsperren des Schließsystems 18 und die dadurch ermöglichte Verdrehung der Kurbelscheibe 12 verhindert.

Erfindungsgemäß ist somit das Entsperren des Sperrmechanismus 26 erforderlich, um die genannten Vorgänge durchführen zu können. Hierzu ist hinter der Griffmuschel 10 ein Lesesystem 30 angebracht, das derart gestaltet ist, daß das berührungslose Lesen eines Codeträgers ermöglicht wird, der zu dem erfindungsgemäßen Betätigungselement gehört. Erfindungsgemäß wird in einer (an der Rückseite der Kurbelscheibe 12 angeordneten) Auswerteeinheit die auf dem Codeträger gespeicherte Information, die von dem Lesesystem 30 abgelesen wurde, ausgewertet und mit gespeicherten Zugangsberechtigungscodes verglichen. Bei einem positiven Ergebnis wird der Sperrmechanismus 26 entsperrt, so daß die entsprechende Bewegung des Schließsystems 18 sowie die Drehung der Kombination aus Griffmuschel 10 und Kurbelscheibe 12 zur Entriegelung der Gehäusetüre möglich wird. Somit sind unabhängig voneinander das Entsperren des Schließsystems 18 und das Entsperren des Sperrmechanismus 26 erforderlich, um den Zugang zu dem gesicherten Gehäuse freizugeben.

In Fig. 2 ist in einer Schnittdarstellung eine weitere Ausführungsform des erfindungsgemäßen Betätigungselements in Form einer Griffmuschel 10 mit einer Kurbelscheibe 12 dargestellt. Bei dem in Fig. 2 dargestellten Ausführungsbeispiel ist das Lesesystem 30 in das Schließsystem 18 eingebaut und liest berührungslos die Information ab, die auf einem Codeträger gespeichert ist, der in dem gezeigten Fall in den Schlüssel 32 des Schließsystems 18 integriert ist. Ferner ist bei dem in Fig. 2 gezeigten Ausführungsbeispiel der Sperrmechanismus 26 gewissermaßen an die Rückseite des Schließsystems 18 angebracht, während er bei dem Ausführungsbeispiel gemäß Fig. 1 seitlich von dem Schließsystem 18 vorgesehen ist. Mit der gleichen Wirkungsweise wie bei der Ausführungsform gemäß Fig. 1 wirkt der Sperrmechanismus 26 auf das Schließsystem 18 derart, daß ein Aufsperren des Schließsystems 18 nur dann ermöglicht wird, wenn die auf dem Codeträger gespeicherte Information mit einem in der Auswerteeinheit 34 gespeicherten Zugangsberechtigungscode übereinstimmt. In Fig. 2 ist die Anbringung der Auswerteeinheit 34 an der Rückseite der Kurbelscheibe 12 gut zu erkennen.

Sobald eine Drehbewegung des Schließsystems 18 und eine Drehbewegung der Griffmuschel 10 zusammen mit der Kurbelscheibe 12 relativ zu der teilweise dargestellten Türe 36 möglich ist, können durch die Drehung der Kurbelscheibe 12 (gemäß Fig. 1 in Richtung des Uhrzeigersinns) die daran angebrachten Schließgestänge 38 bzw. 40 nach oben bzw. unten bewegt werden. In dem gezeigten Fall ist die untere Schließstange 38 gemäß der Darstellung von Fig. 1 im linken, unteren Bereich der Kurbelscheibe 12 angeordnet, während die obere Schließstange 40 im oberen, rechten Bereich der Kurbelscheibe 12 drehbar angebracht ist. Demzufolge bewegt sich bei einer Drehung der Kurbelscheibe 12 in Richtung des Uhrzeigersinns die untere Schließstange 38 nach oben, und die obere Schließstange 40 nach unten, so daß die Enden der beiden Schließstangen 38, 40, die im versperrten Zustand mit den Rändern der Gehäuseöffnung in Eingriff stehen, von diesen Rändern zurückgezogen werden, und eine Öffnung des Gehäuses gestattet wird. Wie erwähnt, ist erfindungsgemäß hierzu nicht nur ein Aufsperren des Schließsystems 18 sondern ein davon unabhängiges Entsperren des Sperrmechanismus 26 erforderlich.

## Patentansprüche

1. Nachrüstbares Betätigungs**system** für eine Verriegelung, insbesondere eines Gehäuses, mit:
- **einem Betätigungselement (10, 12),**
- einem Codeträger, vorzugsweise einem Chip,
- einem Lesesystem (30) zum berührungslosen Lesen des Codeträgers, das an dem Betätigungselement (10, 12) angebracht oder im Bereich der Verriegelung anbringbar ist,
- einer Auswerteeinheit (34), in der Zugangsberechtigungscodes gespeichert sind, und die mit dem Lesesystem (30) verbunden ist und die auf dem Codeträger gespeicherte Information auswertet, mit den Zugangsberechtigungscodes vergleicht und bei positivem Ergebnis einen Sperrmechanismus (26) entsperrt,
- einem Schließsystem (18),
- wobei der Sperrmechanismus (26) derart im Bereich des Betätigungselements (10, 12) angebracht oder im Bereich des Betätigungselements (10, 12) oder der Verriegelung anbringbar ist, dass er in einer Sperrstellung eine Drehung des Schließsystems (18) verhindert oder eine Bewegung des Betätigungselements (10, 12) und/oder der Verriegelung sperrt,
- wobei das Schließsystem (18) und der Sperrmechanismus (26) derart unabhängig voneinander vorgesehen sind, dass das Entsperren sowohl des Schließsystems (18) als auch des Sperrmechanismus (26) erforderlich ist, um das Betätigungselement (10, 12) und/oder die Verriegelung zu bewegen.
**dadurch gekennzeichnet, daß**
der Sperrmechanismus (26) elektromechanisch betätigbar und bipolar gestaltet ist, so dass er nur für den Schaltvorgang eine angelegte Energie benötigt

2. Betätigungs**system** nach Anspruch 1,
**dadurch gekennzeichnet, daß das Betätigungselement** in Form einer Griffmuschel (10), vorzugsweise mit einer Kurbelscheibe (12), eines Schwenkhebels, eines Knebelgriffs oder eines Drehknebels ausgebildet ist.

3. Betätigungs**system** nach Anspruch 1 oder 2,
**dadurch gekennzeichnet, daß** das Lesesystem (30) im Bereich eines Griffes des Betätigungselements (10, 12) angebracht ist.

4. Betätigungs**system** nach zumindest einem der vorangehenden Ansprüche,
**dadurch gekennzeichnet, daß** der Sperrmechanismus (26) einen Zylinderbolzen (28) und/oder einen Haken aufweist.

5. Betätigungs**system** nach zumindest einem der vorangehenden Ansprüche,
**dadurch gekennzeichnet, daß** der Sperrmechanismus (26) elektromechanisch betätigbar ist.

6. Betätigungs**system** nach zumindest einem der vorangehenden Ansprüche,
**dadurch gekennzeichnet, daß** der Sperrmechanismus (26) derart gestaltet ist, daß er bei einem Stromausfall in eine definierte Schaltstellung übergeht.

7. Betätigungs**system** nach zumindest einem der vorangehenden Ansprüche,
**dadurch gekennzeichnet, daß** diese ferner eine Übertragungseinheit aufweist, die mittels einer Einrichtung zur Datenfernübertragung, vorzugsweise einer Doppelader, mit einer zentralen Station verbunden ist.

8. Betätigungs**system** nach Anspruch **7**,
**dadurch gekennzeichnet, daß** die Auswerteeinheit (34) von der zentralen Station mittels Datenfernübertragung programmierbar ist.

9. Betätigungs**system** nach Anspruch **7** oder **8**,
**dadurch gekennzeichnet, daß** die Auswerteeinheit (34) die Zeiten und Schlüsselcodes der durchgeführten Betätigungsvorgänge speichert und diese gegebenenfalls von der Übertragungseinheit an die zentrale Station übermittelt werden.

10. Betätigungs**system** nach zumindest einem der vorangehenden Ansprüche,
**dadurch gekennzeichnet, daß** das Schließsystem (18) ein Profilzylinder- oder ein Profil-Halbzylinderschloß oder ein Schloß mit Scheibenzuhaltung ist.

11. Betätigungs**system** nach Anspruch **10**,
**dadurch gekennzeichnet, daß** der Codeträger in einen Schlüssel (32) für das Schließsystem (18) integrierbar ist.

12. Betätigungs**system** nach Anspruch **11**,
**dadurch gekennzeichnet, daß** dieses einen Schlüssel (32) aufweist, der an seinem Schlüsselbart einen Antennenbereich zur Übertragung der codierten Information aufweist, und das Lesesystem (30) vorzugsweise einen Teil des Schließsystems (18) bildet.

13. Sicherungssystem mit zumindest einem Betätigungssystem nach zumindest einem der vorangehenden Ansprüche und einer Einrichtung zur Erfassung einer Öffnung einer Tür (36) und/oder eines Gehäuses, an der das Betätigungselement (10, 12) angebracht ist, wobei diese Einrichtung vorzugsweise durch einen Türkontaktschalter und/oder eine Fotodiode und/oder einen Erschütterungsmelder gebildet wird.

14. Gehäuse mit zumindest einem Betätigungs**system** nach zumindest einem der Ansprüche 1 bis 12 und zumindest einer Verriegelungszunge und/oder einem Schließgestänge (38, 40).

## Claims

1. A retrofitable actuating system for a locking mechanism, in particular of a housing, comprising:
- an actuating element (10, 12),
- a code carrier, preferably a chip,
- a reading system (30) for contact-less reading of the code carrier, which is attached to the actuating element (10, 12) or can be attached in the region of the locking mechanism,
- an evaluation unit (34) in which access authorisation codes are stored, and which is connected to the reading system (30) and evaluates the information stored on the code carrier, compares it with the access authorisation codes and if the result is positive unblocks a blocking mechanism (26),
- a closing system (18),
- the blocking mechanism (26) being attached in the region of the actuating element (10, 12) or being able to be attached in the region of the actuating element (10, 12) or the locking mechanism such that in a blocking position it prevents turning of the closing system (18) or blocks any movement of the actuating element (10, 12) and/or of the locking mechanism,
- the closing system (18) and the blocking mechanism (26) being provided independently of each other such that unblocking both of the closing system (18) and of the blocking mechanism (26) is necessary in order to move the actuating element (10, 12) and/or the locking mechanism,
**characterised in that** the blocking mechanism (26) can be actuated electromechanically and is of bipolar configuration, so that it needs applied energy only for the switching operation.

2. An actuating system according to Claim 1, **characterised in that** the actuating element is in the form of a recessed handle (10), preferably with a crank disc (12), a pivot lever, a toggle-type handle or a rotary toggle.

3. An actuating system according to Claim 1 or 2, **characterised in that** the reading system (30) is attached in the region of a handle of the actuating element (10, 12).

4. An actuating system according to at least one of the preceding claims, **characterised in that** the blocking mechanism (26) has a cylinder bolt (28) andlor a hook.

5. An actuating system according to at least one of the preceding claims, **characterised in that** the blocking mechanism (26) can be operated electromechanically.

6. An actuating system according to at least one of the preceding claims, **characterised in that** the blocking mechanism (26) is designed such that in the event of a power failure it moves into a defined switching position.

7. An actuating system according to at least one of the preceding claims, **characterised in that** it further comprises a transmission unit which is connected to a central station by a means for remote data transmission, preferably a twin wire.

8. An actuating system according to Claim 7, **characterised in that** the evaluation unit (34) can be programme d by the central station by means of remote data transmission.

9. An actuating system according to Claim 7 or 8, **characterised in that** the evaluation unit (34) stores the times and key codes of the actuating operations performed, and these are if necessary transferred from the transmission unit to the central station.

10. An actuating system according to at least one of the preceding claims, **characterised in that** the closing system (18) is a profile cylinder or a profile half-cylinder lock or a disc tumbler lock.

11. An actuating system according to Claim 10, **characterised in that** the code carrier can be integrated into a key (32) for the closing system (18).

12. An actuating system according to Claim 11, **characterised in that** it has a key (32) which has on its bit an antenna region for transmitting the coded information, and the reading system (30) preferably forms part of the closing system (18).

13. A securing system comprising at least one actuating system according to at least one of the preceding claims and a means for detecting the opening of a door (36) and/or of a housing to which the actuating element (10, 12) is attached, this means preferably being formed by a door contact switch and/or a photodiode and/or a vibration detector.

14. A housing comprising at least one actuating system according to at least one of Claims 1 to 12 and at least one bolting tongue and/or a closing rod system (38, 40).

## Revendications

1. Système d'actionnement rétroadaptable pour verrouillage, en particulier de boîtier, avec :
- un élément d'actionnement (10, 12),
- un support de code, de préférence une puce
- un système de lecture (30) pour lire sans contact le support de code, qui est rapporté sur l'élément d'actionnement (10, 12) ou qui peut être rapporté au niveau du verrouillage,
- une unité d'analyse (34), dans laquelle sont enregistrés des codes d'accès et qui est reliée au système de lecture (30) et analyse l'information enregistrée sur le support de code, la compare avec les codes d'accès et dégage un mécanisme de blocage (26) en cas de résultat positif,
- un système de fermeture (18),
- le mécanisme de blocage (26) étant rapporté au niveau de l'élément d'actionnement (10, 12) ou pouvant être rapporté au niveau de l'élément d'actionnement (10, 12) ou du verrouillage de telle manière que, quand il est en position de blocage, il empêche la rotation du système de fermeture (18) ou bloque un mouvement de l'élément d'actionnement (10, 12) et/ou du verrouillage,
- le système de fermeture (18) et le mécanisme de blocage (26) étant prévus indépendants l'un de l'autre de telle façon qu'il faut dégager à la fois le système de fermeture (18) et le mécanisme de blocage (26) pour déplacer l'élément d'actionnement (10, 12) et/ou le verrouillage,
- **caractérisé en ce que** le mécanisme de blocage (26) est à actionnement électromécanique et de conception bipolaire, de sorte qu'il ne requiert l'application d'une énergie que pour l'opération de commutation.

2. Système d'actionnement selon la revendication 1, **caractérisé en ce que** l'élément d'actionnement se présente sous la forme d'une poignée cuvette (10), de préférence avec un disque de commande (12), d'un levier pivotant, d'une vis à poignée ou d'une manette orientable.

3. Système d'actionnement selon la revendication 1 ou 2, **caractérisé en ce que** le système de lecture (30) est rapporté au niveau d'une poignée de l'élément d'actionnement (10, 12).

4. Système d'actionnement selon l'une au moins des revendications précédentes, **caractérisé en ce que** le mécanisme de blocage (26) comporte un axe cylindrique (28) et/ou un crochet.

5. Système d'actionnement selon l'une au moins des revendications précédentes, **caractérisé en ce que** le mécanisme de blocage (26) est à actionnement électromécanique.

6. Système d'actionnement selon l'une au moins des revendications précédentes, **caractérisé en ce que** le mécanisme de blocage (26) est conçu de manière à passer dans une position de commutation définie en cas de coupure de courant.

7. Système d'actionnement selon l'une au moins des revendications précédentes, **caractérisé en ce qu'**il comprend en outre une unité de transmission reliée à une station centrale par un dispositif de télétransmission de données, de préférence un fil double.

8. Système d'actionnement selon la revendication 7, **caractérisé en ce que** l'unité d'analyse (34) peut être programmée par télétransmission depuis la station centrale.

9. Système d'actionnement selon la revendication 7 ou 8, **caractérisé en ce que** l'unité d'analyse (34) enregistre les horaires et codes de clé correspondant aux opérations d'actionnement effectuées et **en ce que** ces informations sont éventuellement transmises par l'unité de transmission à la station centrale.

10. Système d'actionnement selon l'une au moins des revendications précédentes, **caractérisé en ce que** le système de fermeture (18) est une serrure, à cylindre profilé ou à demi-cylindre profilé ou à disque de verrouillage.

11. Système d'actionnement selon la revendication 10, **caractérisé en ce que** le support de code peut être intégré dans une clé (32) pour le système de fermeture (18).

12. Système d'actionnement selon la revendication 11, **caractérisé en ce qu'**il comprend une clé (32) qui présente, sur son panneton, une partie antenne pour la transmission de l'information codée, et **en ce que** le système de lecture (30) fait de préférence partie du système de fermeture (18).

13. Système de sécurité doté d'au moins un système d'actionnement selon l'une au moins des revendications précédentes et d'un dispositif de détection de l'ouverture d'une porte (36) et/ou d'un boîtier sur lequel est rapporté l'élément d'actionnement (10, 12), ledit dispositif consistant de préférence en un contacteur de porte et/ou une photodiode et/ou un détecteur de vibrations.

14. Boîtier équipé d'au moins un système d'actionnement selon l'une au moins des revendications 1 à 12 et au moins une patte de verrouillage et/ou une tringle de fermeture (38, 40).
